# FASCICULE DE BREVET EUROPEEN

(11) **EP 2 878 521 B1**
(45) Date de publication et mention de la délivrance du brevet: **20.09.2017**
(21) Numéro de dépôt: 14193593.2
(22) Date de dépôt: 18.11.2014
(51) Int. Cl.: E05C 17/50, E05C 17/46, E05B 83/10

(54) **Dispositif de retenue d'un ouvrant d'un véhicule**
Vorrichtung zum Befestigen eines Öffnungsflügels eines Fahrzeugs
Device for retaining an openable body section of a vehicle

(30) Priorité: 18.11.2013 FR 1361320
(43) Date de publication de la demande: 03.06.2015
(73) Titulaire: Lamberet, 01380 Saint Cyr sur Menthon (FR)
(72) Inventeur: Tuet, Gwénaël, 01000 BOURG EN BRESSE (FR)
(74) Mandataire: Delorme, Nicolas

(56) Documents cités:
- EP-A1- 1 516 987
- EP-A1- 2 009 205
- EP-A1- 2 172 609
- EP-A1- 2 567 882
- FR-A1- 2 694 782
- FR-A1- 2 764 627
- US-A1- 2006 207 817
- US-A1- 2009 079 203
- US-B1- 7 070 016

## Description

La présente invention concerne un dispositif de retenue d'un ouvrant d'un véhicule.

Dans le domaine du transport de marchandise, on peut être amené à charger un véhicule avec différents types de produits, les produits en question étant stockés dans différents lieux.

Dans un centre logistique, le véhicule peut ainsi être amené à se déplacer d'un lieu de stockage à un autre.

Les déplacements entre deux lieux de stockage se font généralement en conservant les ouvrants du véhicule en position ouverte. La fermeture et l'ouverture de l'ouvrant est une opération contraignante qui fait que le véhicule circule entre plusieurs baies de chargement avec son ou ses ouvrants en position ouverte.

De façon traditionnelle, dans le cas d'un véhicule dont l'ouvrant est pivotant - typiquement sur la face arrière du véhicule -, l'ouvrant est maintenu en position ouverte par une tringle. Ce système actuel s'avère présenter de nombreux inconvénients. Sa mise en place demande notamment des efforts importants à l'utilisateur, il présente une tendance à se bloquer et risque par ailleurs de se déverrouiller de lui-même, par exemple sous l'effet des vibrations du véhicule lors de son déplacement. De plus, il peut se montrer bruyant et n'est pas adapté aux véhicules à voie étroite car la dimension de la tringle peut être incompatible avec la dimension transversale du véhicule.

On connait par FR2764627, EP1516987, EP2009205 des systèmes de retenue utilisant des tringles en L qui sont tirées et pivotées pour venir bloquer un ouvrant.

On connait également les documents EP 2 172 609 qui montre un dispositif de blocage de feuilles de porte ou fenêtre par un élément d'arrêt, EP 2 567 882 qui montre un dispositif de fermeture d'un ouvrant par une poignée rotative, US 7 070 016 et US 2006/0207817 qui montrent des dispositifs de verrouillage de capot d'un véhicule et US 2009/0079203 qui montre un dispositif de verrouillage de porte de mobilier fonctionnant de manière axiale.

Le problème se pose également pour des ouvrants battants - typiquement disposés sur une face latérale d'un véhicule - pour lesquels il n'existe pas de moyens de blocage satisfaisants de l'ouvrant dans sa position ouverte.

La présente invention vise alors à pallier ces inconvénients.

A cet effet, l'invention propose un dispositif de retenue d'un ouvrant d'un véhicule, le dispositif de retenue comprenant un organe de fixation adapté pour fixer le dispositif à une caisse du véhicule, un levier doté d'un organe de retenue comprenant une poignée conformée de sorte que lorsqu'une pression est appliquée sur la portion d'actionnement, le organe de retenue est déplacé de sa position de retenue à sa position de libération, le levier comprenant une portion de liaison montée pivotante sur l'organe de fixation entre (i) une position déployée de retenue dans laquelle le levier est apte à retenir l'ouvrant dans une position d'ouverture et (ii) une position escamotée de libération dans laquelle l'organe de retenue est agencé pour libérer l'ouvrant, et un organe de rappel agencé pour solliciter le levier dans sa position de retenue et dans sa position de libération, l'organe de rappel comprenant une première portion d'extrémité montée pivotante sur une chape formée par l'organe de fixation, selon un axe parallèle à l'axe de pivotement de la portion de liaison et une seconde portion d'extrémité montée pivotante sur la portion d'actionnement, selon un axe parallèle à l'axe de pivotement de la portion de liaison. Ce dispositif de retenue permet ainsi une retenue fiable, même lorsque le véhicule se déplace à petite vitesse. Il est peu encombrant, même en position déployée de retenue et peut être manipulé sans effort par un utilisateur.

Avantageusement, l'organe de retenue comprend une portion de retenue conformée pour coopérer par complémentarité de forme avec une portion de l'ouvrant, tel qu'un pêne. Cette complémentarité permet d'obtenir la retenue de l'ouvrant par simple mise en contact. Ceci évite de prévoir des pièces mobiles, pouvant se bloquer et altérer à terme la résistance mécanique de la portion de retenue.

Selon une disposition, la portion de retenue comprend deux doigts aptes à reposer contre deux éléments formés par le pêne en position de retenue de l'organe de retenue. Cette conformation permet de maintenir le pêne sans risque de blocage. L'ouvrant peut alors être maintenu de façon fiable dans une position d'ouverture, par exemple plaqué contre le flanc du véhicule.

Selon l'invention, l'organe de retenue comprend une portion de liaison montée pivotante sur l'organe de fixation. Cette portion de liaison permet à l'organe de retenue de basculer entre sa position de retenue et sa position de libération.

Selon une disposition particulière, la portion de liaison comprend deux bras montés pivotants selon un axe de pivotement sur une première chape formée par l'organe de fixation. Cette conception confère une grande robustesse au dispositif de retenue, ce qui assure sa longévité. Selon l'invention, l'organe de retenue comprend une poignée conformée de sorte que lorsqu'une pression est appliquée sur la portion d'actionnement, l'organe de retenue est déplacé de sa position de retenue à sa position de libération. Cette configuration permet au dispositif de retenue d'être actionné facilement, en exerçant une simple force allant à l'encontre de la force exercée par l'organe de rappel. De plus, cette configuration évite que de simples vibrations ne déclenchent le déplacement de l'organe de retenue, comme cela est le cas dans un système de retenue par tringle.

Typiquement, l'organe de rappel comprend un vérin, tel qu'un vérin à gaz ou à ressort, de sorte que le dispositif de retenue reste robuste dans le temps.

Selon l'invention, l'organe de rappel comprend une première portion d'extrémité montée pivotante sur une seconde chape formée par l'organe de fixation, selon un axe parallèle à l'axe de pivotement de la portion de liaison.

L'organe de rappel comprend par ailleurs une seconde portion d'extrémité montée pivotante sur la portion d'actionnement, selon un axe parallèle à l'axe de pivotement de la portion de liaison.

De préférence, la portion d'actionnement est sensiblement plane et s'étend parallèlement à l'axe de pivotement de la portion de liaison. Ceci permet d'exercer facilement une force dans une direction allant à l'encontre de la force de sollicitation de l'organe de rappel. De plus, la portion d'actionnement est accessible par le pied de l'utilisateur de sorte que ses mains restent libres. De plus, cette configuration épargne l'exercice d'une force sur les lombaires.

Selon une possibilité, l'organe de retenue est constitué d'une matière plastique moulée ou d'un aluminium injecté. Ceci facilite la fabrication de l'organe de retenue selon les détails de volume souhaités, notamment en ce qui concerne la portion de retenue et la portion d'actionnement.

D'autres aspects, buts et avantages de la présente invention apparaîtront mieux à la lecture de la description suivante d'un mode de réalisation de celle-ci, donnée à titre d'exemple non limitatif et faite en référence aux dessins annexés. Les figures ne respectent pas nécessairement l'échelle de tous les éléments représentés de sorte à améliorer leur lisibilité. Dans la suite de la description, par souci de simplification, des éléments identiques, similaires ou équivalents des différentes formes de réalisation portent les mêmes références numériques.
La figure 1 et la figure 2 montrent en vue de trois quart avant et en vue de dessus une forme de réalisation du dispositif de retenue en position de retenue d'un ouvrant.
La figure 3 et la figure 4 illustrent en vue de coté une deuxième forme de réalisation du dispositif de retenue en position de retenue et en position de libération d'un ouvrant.

Comme représenté à la figure 1, le dispositif de retenue 1 comprend un organe de fixation 2, destiné à être fixé à une caisse d'un véhicule sur lequel est articulier un levier 3. A son extrémité libre, le levier 3 est doté d'un organe de retenue 4 en position de retenue d'un ouvrant du véhicule. De plus le dispositif de retenue 1 comprend un organe de rappel 5 agencé pour solliciter l'organe de retenue dans cette position de retenue.

Il est précisé que le vehicule sur lequel le dispositif de retenue 1 est fixé n'est représenté que partiellement. Par véhicule, on entend un véhicule de transport comprenant une caisse susceptible de transporter des marchandises. Le terme de véhicule au sens du présent document englobe donc également une semi remorque.

On peut voir sur les figures 1 et 2, une représentation d'un pène 100 de verrouillage d'un ouvrant disposé à l'extrémité d'une tringle 101.

Les figures 3 et 4 montrent partiellement une caisse 103 d'un véhicule dont l'ouvrant 104 est en position ouverte.

Le levier 3 peut être une pièce moulée en matière plastique chargée. Le levier 3 présente deux jambes 6a et 6b qui viennent se fixer sur l'organe de fixation 2. Le deux jambes 6a et 6b sont liées au niveau de l'organe de retenue 4. Comme cela apparait sur les figures, le levier 3 incorpore une poignée 9.

L'organe de retenue 4 comprend une portion de retenue, conformée pour coopérer par complémentarité de forme avec une partie d'un ouvrant, tel qu'un pêne 100, afin de maintenir l'ouvrant en position d'ouverture. La portion de retenue comprend notamment deux doigts 8 a et 8b qui viennent encadrer sur le pêne 100, de sorte que l'ouvrant est verrouillé de manière positive en position ouverte. Selon une variante non illustrée, la portion de retenue peut prendre toutes autres conformations adaptées pour retenir l'ouvrant en position d'ouverture.

Le levier 3 est monté en pivot sur l'organe de liaison 2. Chacune de jambes 6a et 6b est pour cela dotée d'un palier dans lequel est inséré un axe de liaison 12 avec l'organe de liaison 2.

Comme illustré sur les figures, l'organe de rappel est constitué d'un vérin 5. Le vérin 5 est fixée à l'une de ses extrémité au levier 3 et à sa deuxième extrémité à une chape 13. Le vérin 5 peut être un vérin à gaz, avec ressort et mécanisme à genouillère. Ainsi, il suffit d'exercer une force suffisante au passage du point de basculement du vérin 5 pour autoriser le basculement de l'organe de retenue à la position de libération. Le vérin 5 a comme fonction d'assurer le maintien du levier 3 en position de retenue de l'ouvrant (figure 3) et d'assurer le maintien du levier 3 en position escamotée en dessous de la caisse 103 (figure 4).

La figure 4 illustre le dispositif de retenue 1 en position de libération dans laquelle l'organe de retenue est agencé pour libérer l'ouvrant. Comme représenté, l'encombrement transversal sous la caisse est minime par comparaison au système actuel avec tringle ce qui permet une utilisation sur des véhicules à voie étroite.

Les figures 3 et 4 montrent une variante de réalisation de l'invention dans laquelle l'organe de retenue 4 comprend une platine de verrouillage 15 qui vient en appui contre l'ouvrant pour en assurer le blocage.

Cette platine de verrouillage 15 est formée par une tole pliée qui permet de bloquer l'ouvrant.

Pour passer de la position de libération à la position de retenue, l'utilisateur vient en aveugle excercer une traction sur la poignée 9 située sous la caisse du véhicule jusqu'à dépasser le point de basculement du vérin.

Les doigts 4 de la portion de retenue de l'organe de retenue viennent alors au contact du pêne 100 (figures 1 ou 2). Celui-ci est alors immobilisé sur son axe de rotation. Cette configuration maintient l'ouvrant en position d'ouverture contre les flancs et évite son balancement lorsque le véhicule se déplace.

Dans la forme de réalisation montrée aux figures 3 et 4, la platine de verrouillage vient en appui de l'ouvrant 104.

Le passage de la position de retenue à la position de libération s'effectue à l'inverse en exerçant une force sensiblement verticale jusqu'à dépasser le point de basculement du vérin. Le pêne 100 est alors libéré du contact avec la portion de retenue de sorte que l'ouvrant peut être refermé.

Ainsi, la présente invention apporte une amélioration déterminante à l'état de la technique antérieure en proposant un dispositif de retenue 1 de ouvrant fiable, facile à utiliser et qui est adapté pour être fixé aux caisses de véhicules tout en étant d'un encombrement contenu.

Il va de soi que l'invention n'est pas limitée aux modes de réalisation décrits ci-dessus à titre d'exemples mais qu'elle comprend tous les équivalents techniques et les variantes des moyens décrits ainsi que leurs combinaisons, sans sortir du cadre de l'invention définie par les revendications annexées.

## Revendications

1. Dispositif de retenue (1) d'un ouvrant (104) d'un véhicule, le dispositif de retenue (1) comprenant un organe de fixation (2) adapté pour fixer le dispositif de retenue (1) à une caisse du véhicule, un levier (3) doté d'un organe de retenue (4) comprenant une poignée (9) conformée de sorte que lorsqu'une pression est appliquée sur la portion d'actionnement, l'organe de retenue (4) est déplacé de sa position de retenue à sa position de libération, le levier (3) comprenant une portion de liaison montée pivotante sur l'organe de fixation (2) entre (i) une position déployée de retenue dans laquelle le levier (3) est apte à retenir l'ouvrant (104) dans une position d'ouverture et (ii) une position escamotée de libération dans laquelle l'organe de retenue (4) est agencé pour libérer l'ouvrant (104), et un organe de rappel (5) agencé pour solliciter le levier (3) dans sa position de retenue et dans sa position de libération, l'organe de rappel (5) comprenant une première portion d'extrémité montée pivotante sur une chape (13) formée par l'organe de fixation (2), selon un axe parallèle à l'axe de pivotement de la portion de liaison et une seconde portion d'extrémité montée pivotante sur la portion d'actionnement, selon un axe parallèle à l'axe de pivotement de la portion de liaison.

2. Dispositif de retenue (1) selon la revendication 1, dans lequel le levier (3) comprend une portion (4) de retenue conformée pour coopérer par complémentarité de forme avec une portion de l'ouvrant (104).

3. Dispositif de retenue (1) selon la revendication 2, dans lequel la portion de retenue (4) comprend deux doigts (8a, 8b) aptes à reposer contre un pêne (100).

4. Dispositif de retenue (1) selon l'une des revendication 1 à 3, dans lequel la portion de retenue (4) est dotée d'une platine de verrouillage (15).

5. Dispositif de retenue (1) selon la revendication 4, dans lequel la portion de liaison comprend deux bras (6a-6b) montés pivotants selon un axe de pivotement sur une première chape formée par l'organe de fixation (2).

6. Dispositif de retenue (1) selon l'une des revendications 1 à 5, dans lequel l'organe de rappel comprend un vérin (5), tel qu'un vérin à gaz.

7. Dispositif de retenue (1) selon la revendication 4, dans lequel la portion d'actionnement est sensiblement plane et s'étend parallèlement à l'axe de pivotement de la portion de liaison.

## Patentansprüche

1. Vorrichtung zum Rückhalten (1) eines Öffnungsflügels (104) eines Fahrzeugs, wobei die Rückhaltevorrichtung (1) ein Befestigungselement (2) umfasst, das dazu beschaffen ist, die Rückhaltevorrichtung (1) an einem Aufbau des Fahrzeugs zu befestigen, einen Hebel (3), der mit einem Rückhalteelement (4) ausgestattet ist, das einen Griff (9) umfasst, der derart ausgeformt ist, dass wenn ein Druck auf den Betätigungsabschnitt ausgeübt wird, das Rückhalteelement (4) von seiner Rückhaltestellung zu seiner Freigabestellung bewegt wird, wobei der Hebel (3) einen Verbindungsabschnitt umfasst, der zwischen (i) einer ausgerückten Rückhaltestellung, in der der Hebel (3) in der Lage ist, den Öffnungsflügel (104) in einer Öffnungsstellung zu halten, und (ii) einer eingerückten Freigabestellung, in der das Rückhalteelement (4) dazu eingerichtet ist, den Öffnungsflügel (104) freizugeben, schwenkbar an dem Befestigungselement (2) festgemacht ist, und ein Rückstellelement (5), das dazu eingerichtet ist, den Hebel (3) in seine Rückhaltestellung und in seine Freigabestellung vorzuspannen, wobei das Rückstellelement (5) einen ersten Endabschnitt umfasst, der entlang einer zur Schwenkachse des Verbindungsabschnitts parallelen Achse schwenkbar an einem durch das Befestigungselement (2) gebildeten Gabelkopf (13) festgemacht ist, und einen zweiten Endabschnitt, der entlang einer zur Schwenkachse des Verbindungsabschnitts parallelen Achse schwenkbar an dem Betätigungsabschnitt festgemacht ist.

2. Rückhaltevorrichtung (1) nach Anspruch 1, wobei der Hebel (3) einen Rückhalteabschnitt (4) umfasst, der dazu ausgeformt ist, durch Formschluss mit einem Abschnitt des Öffnungsflügels (104) zusammenzuwirken.

3. Rückhaltevorrichtung (1) nach Anspruch 2, wobei der Rückhalteabschnitt (4) zwei Zapfen (8a, 8b) umfasst, die dazu in der Lage sind, an einem Riegel (100) anzuliegen.

4. Rückhaltevorrichtung (1) nach einem der Ansprüche 1 bis 3, wobei der Rückhalteabschnitt (4) mit einer Verriegelungsplatte (15) ausgestattet ist.

5. Rückhaltevorrichtung (1) nach Anspruch 4, wobei der Verbindungsabschnitt zwei Arme (6a-6b) umfasst, die entlang einer Schwenkachse schwenkbar an einem ersten Gabelkopf festgemacht sind, der durch das Befestigungselement (2) gebildet wird.

6. Rückhaltevorrichtung (1) nach einem der Ansprüche 1 bis 5, wobei das Rückstellelement einen Zylinder (5), wie etwa einen Gasdruckzylinder, umfasst.

7. Rückhaltevorrichtung (1) nach Anspruch 4, wobei der Betätigungsabschnitt im Wesentlichen eben ist und sich parallel zur Schwenkachse des Verbindungsabschnitts erstreckt.

## Claims

1. A device (1) for retaining a door leaf (104) of a vehicle, the retaining device (1) comprising a fastening member (2) adapted to fasten the retaining device (1) to a body of the vehicle, a lever (3) provided with a retaining member (4) comprising a handle (9) shaped so that, when pressure is applied to the actuating portion, the retaining member (4) is displaced from its retaining position to its release position, the lever (3) comprising a linking portion pivotally mounted on the fastening member (2) between (i) a deployed retaining position in which the lever (3) is capable of retaining the door leaf (104) in an open position and (ii) a retracted release position in which the retaining member (4) is arranged to release the door leaf (104), and a return member (5) arranged to urge the lever (3) into its retaining position and its release position, the return member (5) comprising a first end portion pivotally mounted on a clevis (13) formed by the fastening member (2), according to an axis parallel to the pivot axis of the linking portion and a second end portion pivotally mounted on the actuating portion, according to an axis parallel to the pivot axis of the linking portion.

2. The retaining device (1) according to claim 1, wherein the lever (3) comprises a retaining portion (4) shaped to cooperate in a form-fitting manner with a portion of the door leaf (104).

3. The retaining device (1) according to claim 2, wherein the retaining portion (4) comprises two fingers (8a, 8b) capable of resting against a bolt (100).

4. The retaining device (1) according to any of claims 1 to 3, wherein the retaining portion (4) is provided with a locking plate (15).

5. The retaining device (1) according to claim 4, wherein the linking portion comprises two arms (6a-6b) pivotally mounted according to a pivot axis on a first clevis formed by the fastening member (2).

6. The retaining device (1) according to any of claims 1 to 5, wherein the return member comprises a cylinder (5), such as a gas cylinder.

7. The retaining device (1) according to claim 4, wherein the actuating portion is substantially planar and extends parallel to the pivot axis of the linking portion.
